# DEMANDE DE BREVET EUROPEEN

(11) **EP 2 159 158 A1**
(43) Date de publication de la demande: **03.03.2010**
(21) Numéro de dépôt: 09305791.7
(22) Date de dépôt: 27.08.2009
(51) Int. Cl.: B65D 19/44

(54) **Conteneur à commande automatique**

(30) Priorité: 01.09.2008 FR 0855846
(71) Demandeur: Industrie de Thermoformage et Mécano Soudure (Société Anonyme), 25110 Baume les Dames (FR)
(72) Inventeur: Sainton, André, 91150 Rungis (FR); Maillard, Eric, 25220 Arcier (FR)
(74) Mandataire: Nuss, Pierre

(57) **Abrégé**

La présente invention a pour objet un conteneur à commande automatique, notamment à verrouillage à commande centralisée comportant au moins un montant repliable relié par une liaison à pivot à un support d'une embase, ledit montant pouvant pivoter entre une position redressée et une position repliée, le conteneur comportant plusieurs organes mobiles de verrouillage d'objets entreposés dans le conteneur.

Un ensemble de moyens (8,9,10,12) destinés à récupérer et à transmettre le mouvement de pivotement d'un montant (3) repliable provoque un changement d'état dudit conteneur (1), d'une partie ou d'un sous-ensemble de ce dernier, ou d'un ou plusieurs organe(s) mobile(s) (6) équipant ledit conteneur (1). La récupération du mouvement dudit montant (3) repliable s'effectue au niveau de l'axe de pivotement (4') de celui-ci.

## Description

La présente invention concerne le domaine des dispositifs de réception et de stockage d'objets, de pièces ou d'articles sous forme de contenants repliables et a pour objet un conteneur à commande automatique, du type repliable, notamment pourvu de moyens de verrouillage des pièces entreposées à commande centralisée.

On connaît déjà différents types de tels conteneurs, notamment avec une embase en forme de palette. Dans ces conteneurs, des montants tubulaires sont situés aux coins de l'embase et articulés au niveau de leur solidarisation avec cette dernière en vue de mouvements de repliement/déploiement. De plus, des parois latérales peuvent être prévues, qui s'étendent chacune entre deux montants et qui sont, en partie ou totalement, également repliables par rabattement sur l'embase.

Les montants précités qui délimitent le volume intérieur de ces conteneurs et assurent, selon le cas, le maintien de parois latérales, le support d'un plateau intermédiaire ou encore le gerbage superposé de deux conteneurs. Ils peuvent être déplacés d'une position dressée (utilisation du conteneur) vers une position repliée contre l'embase (non utilisation du conteneur - réduction de l'encombrement à vide des conteneurs), et vice-versa. De tels conteneurs sont notamment décrits dans les documents FR-A-2 732 668, FR-A-2 876 668, FR-A-2 759 673 et EP-A-1 860 035.

On connaît également des conteneurs dans lesquels les objets entreposées, notamment sur le plan support fourni par l'embase, sont maintenus en position, bloqués ou verrouillés par plusieurs organes mobiles pouvant être déplacés entre une position engagée ou active dans laquelle ils maintiennent en position, bloquent ou verrouillent les objets, pièces ou articles concernés et une position désengagée ou inactive dans laquelle lesdits objets, pièces ou articles sont libérés.

Il est également connu de commander les organes mobiles précités par l'intermédiaire d'un unique organe de manoeuvre actionné par l'opérateur (poignée ou autre), ce par l'entremise d'un système de commande centralisée intégrée au conteneur considéré.

Toutefois, cette manoeuvre centralisée des organes mobiles requiert généralement des efforts importants de la part de l'opérateur dans le cadre d'une manipulation spécifique, notamment en cas de déformation de certaines des composantes à déplacer ou des moyens de guidage de ces dernières.

En outre, l'organe de manoeuvre constitue un élément exposé aux chocs, nécessitant un espace de manoeuvre conséquent et pouvant, le cas échéant, gêner la mise en place et l'enlèvement des objets entreposés.

La présente invention a pour but de surmonter les limitations précitées et de proposer notamment une solution moins fastidieuse et plus ergonomique pour la commande d'un changement d'état dans le conteneur, plus particulièrement mais non limitativement pour la commande centralisée des organes mobiles précités.

A cet effet, l'invention a pour objet un conteneur, en particulier un conteneur du type à embase en forme de palette, comportant au moins un montant repliable, préférentiellement à structure tubulaire creuse et relié, au niveau de son extrémité inférieure, par une liaison à pivot à un support adapté rapporté sur ou faisant partie d'une embase ou d'une structure porteuse inférieure analogue, notamment à un support sous la forme d'un prolongement d'une partie angulaire ou d'un coin d'une embase de conteneur, ledit montant pouvant être déplacé par pivotement entre une position redressée dans laquelle il est positionné sensiblement perpendiculairement par rapport à l'embase et une position repliée dans laquelle il repose sur un bord de l'embase ou sur un autre montant replié, au moins à proximité de son extrémité libre, conteneur **caractérisé en ce qu'**il comprend, en outre, au moins un ensemble de moyens destinés à récupérer et à transmettre le mouvement de pivotement dudit au moins un montant repliable pour provoquer, en liaison avec un mouvement de déplacement, préférentiellement de manière réversible, un changement d'état dudit conteneur, d'une partie ou d'un sous-ensemble au moins de ce dernier ou d'un ou plusieurs organe(s) mobile(s) équipant ledit conteneur, la récupération du mouvement dudit montant repliable s'effectuant, préférentiellement directement, au niveau de l'axe de pivotement de celui-ci par l'intermédiaire d'un organe assujetti ou solidaire en rotation audit axe de pivotement.

Le mouvement de pivotement imparti au montant repliable considéré est par conséquent exploité pour produire un changement d'état du conteneur ou d'au moins un équipement de ce dernier, en adéquation ou non avec les circonstances et le contexte du mouvement du montant.

De manière préférée, les moyens destinés à récupérer et à transmettre le mouvement de pivotement dudit au moins un ou de chaque montant repliable, intègrent des moyens mutuellement coopérants d'accouplement, de transmission, de transformation et/ou de distribution dudit mouvement, formant un mécanisme de commande et d'actionnement et destinés à déplacer, préférentiellement de manière réversible selon le sens de pivotement, une partie du conteneur, un sous-ensemble ou des organes mobiles en fonction du déplacement dudit montant repliable.

Avantageusement, le mécanisme de commande et d'actionnement comprend des moyens de transmission et de distribution, unidirectionnelle ou bidirectionnelle, de mouvement intégrant des éléments de tringlerie (rotatifs ou coulissants), de transmission par câble(s) ou courroie(s) et/ou de liaison par engrènement, le mouvement de pivotement d'origine du montant repliable subissant au moins une transformation ou modification avant de produire son action finale de changement d'état au niveau du conteneur, ladite action finale se présentant par exemple sous la forme d'un repliement d'au moins un montant intérieur, du déplacement d'au moins un plateau ou analogue muni de moyens de roulement ou du changement de position d'au moins un organe mobile de maintien, de blocage ou de verrouillage.

En accord avec un mode de réalisation privilégié de l'invention, les moyens destinés à récupérer et à transmettre le mouvement du montant repliable associé forment un mécanisme de commande ou d'actionnement groupé relié opérationnellement à au moins deux parties, sous-ensembles ou organes mobiles du conteneur.

Le conteneur peut ne comporter qu'un unique montant repliable associé à un mécanisme de commande et d'actionnement groupés.

En variante, ledit conteneur peut aussi comporter plusieurs montants repliables coopérant chacun avec un ensemble de moyens destinés à récupérer et à transmettre le mouvement de pivotement du montant associé pour produire un changement d'état au moins partiel au niveau du conteneur.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
les figures 1, 2 et 3 sont des vues en perspective d'un conteneur selon un premier mode de réalisation de l'invention, un seul montant repliable étant représenté pour des raisons de clarté, ledit montant, la tringlerie de commande groupée et les organes mobiles étant représentés respectivement dans trois états distincts ;
la figure 4 est une vue de dessus du conteneur des figures 1 à 3, illustrant les trois positions prises par les organes mobiles en fonction des trois états (trait plein : position verrouillée correspondant à la figure 1 / trait interrompu à segments courts : position intermédiaire correspondant à la figure 2 / trait interrompu à segments longs : position dérouillée correspondant à la figure 3) ;
les figures 5 et 6 sont des vues partielles de détail d'une variante de réalisation des objets représentés sur les figures 1 et 3 respectivement ;
la figure 7 est une vue du détail F de la figure 5 ;
les figures 8A et 8B sont des vues partielles en coupe verticale réalisées au niveau du support du montant repliable du conteneur représenté sur les figures 1 et 3 respectivement, et,
les figures 9, 10 et 11 sont des vues partielles en perspective d'un second mode de réalisation de l'invention, illustrant trois positions successives prises par le montant repliable, l'ensemble de moyens de récupération et de transmission du mouvement et l'un des organes mobiles commandés.

Les figures 1 à 4 et 9 à 11 représentent, de manière partielle (un seul montant 3 étant représenté), un conteneur, en particulier un conteneur 1 du type à embase 2 en forme de palette, selon un mode de réalisation non limitatif de l'invention.

Ce conteneur 1 comporte au moins un montant 3 repliable, préférentiellement à structure tubulaire creuse et relié, au niveau de son extrémité inférieure 3', par une liaison à pivot 4 à un support 5 adapté rapporté sur ou faisant partie de l'embase 2 ou d'une structure porteuse inférieure analogue, notamment à un support sous la forme d'un prolongement d'une partie angulaire ou d'un coin de l'embase 2 de conteneur.

Ledit au moins un montant 3 repliable précité peut être déplacé par pivotement entre une position redressée dans laquelle il est positionné sensiblement perpendiculairement par rapport à l'embase 2 et une position repliée dans laquelle il repose sur un bord latéral de ladite embase 2 ou sur un autre montant 3 replié (non représenté), au moins à proximité de son extrémité libre.

Ce conteneur 1 comporte, en outre, au moins deux, préférentiellement plusieurs organes mobiles 6 de maintien en position, de blocage ou de verrouillage d'objets, de pièces ou d'articles (non représentés) entreposés dans ce conteneur 1.

Conformément à l'invention, lesdits organes mobiles 6 peuvent être déplacés simultanément, tous ou au moins par groupe de deux, entre une position engagée ou active et une position dégagée ou inactive, par l'intermédiaire d'un mécanisme 7 de commande, préférentiellement groupée et logé dans l'embase 2, et le ou chaque mécanisme de commande 7 (intégrant notamment les moyens 8, 9, 9", 10, 12, 16 destinés à récupérer et à transmettre le mouvement du montant repliable 3 correspondant) est relié cinématiquement à un montant 3 repliable, la position redressée du montant 3 correspondant à la position engagée ou active des organes mobiles 6 concernés et la position repliée dudit montant 3 correspondant à une position désengagée ou inactive desdits organes mobiles 6.

Dans cette application particulière, l'invention permet ainsi de profiter avantageusement du mouvement de repli d'au moins un montant 3 pour libérer les pièces ou objets entreposés dans le conteneur 1.

En effet, avant la phase de déchargement du conteneur 1, l'opérateur replie généralement les montants 3 pour avoir un accès dégagé à l'intérieur du conteneur 1. Cette opération est ainsi utilisée pour déverrouiller ou débloquer simultanément les objets ou pièces entreposés, qui sont maintenus ou verrouillés en position par les organes mobiles 6 pour éviter leur déplacement intempestif, notamment lors des déplacements du conteneur 1.

En variante, le mouvement de pivotement du montant repliable peut également être utilisé pour produire d'autres types de changements d'état du conteneur 1, comme déjà indiqué précédemment à titre d'exemples.

En outre, grâce au bras de levier important fourni par le montant 1 repliable considéré (du fait de l'accouplement au niveau de l'axe de pivotement 4' lui-même), l'effort requis par l'opérateur pour déplacer les organes mobiles 6 de manière centralisée dans les deux sens est limité.

L'homme du métier comprendra que le conteneur 1 peut disposer d'un unique mécanisme de commande groupée ou centralisée 7, actionnant l'ensemble des organes mobiles 6 et reliée à un unique montant 3 repliable.

Toutefois, le conteneur 1 peut également comporter plusieurs ensembles [organes mobiles 6 / mécanisme de commande groupée 7 / montant repliable 3] lorsqu'il est par exemple souhaité de ne libérer qu'une partie des objets ou pièces entreposés, les autres pièces ou objets devant, dans une première phase, demeurer verrouillés ou bloqués (déchargement par séquences successives).

En accord avec un mode de réalisation préféré ressortant des figures 1 à 6, la ou chaque mécanisme de commande groupée 7 est du type tringlerie à actionnement bidirectionnel et comprend essentiellement au moins un rail d'actionnement 8 pouvant être déplacée en translation entre deux positions extrêmes et relié cinématiquement, d'une part, en aval à au moins deux organes mobiles 6 associés et, d'autre part, en amont au ou à un montant repliable 3, ce par l'intermédiaire d'un organe d'accouplement et de transmission 9 couplé audit montant repliable 3 de manière à être assujetti à sa position en rotation autour de son axe de pivotement 4'.

La tringlerie de commande 7 est avantageusement logée, comme le montrent les figures précitées, dans l'épaisseur de la structure par exemple tubulaire formant l'embase 2, de manière à ne pas interférer avec le chargement et le déchargement du conteneur 1, ni avec sa manipulation, notamment par un chariot élévateur à fourches.

Selon un mode réalisation pratique préféré, ressortant également des figures annexées, l'organe ou chaque organe d'accouplement et de transmission 9 consiste en un arbre s'étendant à partir d'un montant repliable 3 le long d'un côté latéral de l'embase 2, solidaire en rotation dudit montant 3 à l'une de ses extrémités et relié au(x) rail(s) d'actionnement 8 par une liaison 10 du type à biellette ou analogue, préférentiellement par son autre extrémité.

La liaison 10 peut, par exemple, être assurée par au moins un bras radial 10' (deux plaquettes à trous oblongs sur les figures 1 à 3 et 5 et 6) solidaire de l'extrémité opposée de l'arbre 9, avec lequel coopère une extrémité du rail d'actionnement 8 (par exemple pourvu de deux doigts ou ergots 8' s'engageant dans les trous oblongs des plaquettes de l'arbre 9).

L'arbre 9, ainsi que ses paliers de montage à rotation 9', solidaires d'un côté latéral de l'embase 2, peuvent être recouverts d'un capot de protection 15 (voir variantes des figures 5 et 6).

Comme le montrent les cinématiques représentées notamment sur les figures 1 et 4, les organes mobiles 6 reliés cinématiquement au ou à un mécanisme 7, notamment du type tringlerie, peuvent être regroupés en plusieurs ensembles d'organes coopérant, notamment deux par deux, les organes 6 d'un même ensemble pouvant présenter des constitutions différentes et/ou être animés de mouvements mutuellement opposés ou inversés lors de l'actionnement de leur mécanisme ou tringlerie commun(e) 7.

En accord avec une variante de réalisation de l'invention non représentée aux dessins annexés, le mouvement de repliement du ou de chaque montant 3 actionnant un ou le mécanisme de commande groupée 7 peut être un mouvement fractionné, comportant au moins une position intermédiaire correspondant à une position fonctionnelle particulière d'au moins un organe mobile 6 relié audit mécanisme ou à ladite tringlerie 7.

De manière avantageuse, et notamment en relation avec un entreposage directement sur l'embase 2, les organes mobiles 6 consistent en des bras pivotants, situés à distance de l'embase 2 et pouvant se déplacer dans un plan parallèle à cette dernière, lesdits bras 6 étant fixés sur les extrémités supérieures d'arbres 6' montés à rotation dans des sites 11 intégrés dans l'embase 2, lesdits arbres 6' étant reliés cinématiquement à la tringlerie de commande groupée 7 correspondante, par exemple par l'intermédiaire d'une liaison 12 du type à biellette ou analogue.

Les différentes liaisons à biellettes 12 peuvent par exemple être réalisées par coopération d'une plaquette radiale 6" à trou oblong solidaire d'un arbre 6' avec un doigt ou ergot 8" correspondant du rail d'actionnement 8.

En accord avec un second mode de réalisation de l'invention, illustré aux figures 9 à 11 des dessins annexés, le ou chaque mécanisme 7 de commande et d'actionnement, préférentiellement du type groupé, comprend un moyen de transmission du mouvement de nature unidirectionnelle, fonctionnellement opposé et complémentaire d'un moyen 17 de sollicitation élastique du ou des organe(s) mobile(s) 6 à commander, par exemple un câble 8 relié cinématiquement au ou à un montant repliable 3 et apte à déplacer le ou chaque organe mobile 6 en dehors d'une position déterminée, à l'encontre dudit moyen de sollicitation élastique 17.

La liaison cinématique entre le câble 8 et le montant 3 peut par exemple, comme dans le premier mode de réalisation, consister en un arbre 9 comportant un moyen d'accrochage de l'extrémité dudit câble 8. L'organe mobile 6 ou chaque organe mobile 6 peut, par exemple, consister en un crochet monté pivotant dans l'embase 2 et sollicité en position redressée de verrouillage par un ressort 17 (fig. 9). Le câble 8 est relié à chaque organe 6 de telle manière qu'un repliement du montant 3 entraîne un escamotage ou repliement par pivotement dudit organe 6 à l'encontre du ressort 17 (fig. 10 et 11).

Conformément à une première variante de réalisation de l'invention ressortant notamment des figures 5, 7 et 8 des dessins annexés, le ou chaque montant repliable 3 est pourvu d'une douille intégrée 13, le mécanisme de commande groupée 7 associé comprenant un organe d'accouplement et de transmission 9 fournissant, au niveau de son extrémité couplée au montant 3, un arbre de pivotement 9" dudit montant 3 reçu avec blocage en rotation dans ladite douille 13.

La liaison entre l'extrémité de l'arbre 9 formant l'axe de pivotement reçu dans la douille 13 et cette dernière peut par exemple être obtenue au moyen d'une clavette ou d'une goupille traversante 16 (voir figures 8A et 8B).

De manière alternative et conformément à une seconde variante de réalisation de l'invention, non représentée aux dessins annexés, le ou chaque montant repliable 3 est pourvu d'un arbre de pivotement intégré, le mécanisme de commande groupée 7 associé comprenant un organe d'accouplement et de transmission 9 qui est couplé avec assujettissement en rotation audit arbre, par exemple au niveau d'une clavette latérale ou d'un site d'accouplement analogue dudit arbre de pivotement.

Ces deux variantes de réalisation de l'articulation à pivotement du montant 3 avec le support 5 ressortent notamment de la demande de brevet français n° 08 54993 déposée le 22 juillet 2008 au nom de la demanderesse.

Préférentiellement, le support 5 sur lequel est monté avec pivotement le ou chaque montant repliable 3 présente, en coupe selon un plan parallèle au plan de l'embase, une section en U, de manière à fournir au montant en position redressée, d'une part, deux surfaces opposées de maintien latéral, perpendiculaires à l'axe de pivotement, et, d'autre part, une surface de butée en pivotement, perpendiculaire aux deux surfaces de maintien latéral (voir notamment les différents documents cités en introduction à la présente).

Enfin, le ou chaque montant repliable 3 est pourvu d'un dispositif 14 de verrouillage amovible et automatique en position redressée, à une ou plusieurs positions de blocage (voir à ce sujet à titres d'exemples de réalisations pratiques pouvant être mises en oeuvre dans le cadre de la présente invention : FR-A-2 876 668 et EP-A-1 860 035).

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Conteneur, en particulier conteneur du type à embase en forme de palette, comportant au moins un montant repliable, préférentiellement à structure tubulaire creuse et relié, au niveau de son extrémité inférieure, par une liaison à pivot à un support adapté rapporté sur ou faisant partie d'une embase ou d'une structure porteuse inférieure analogue, notamment à un support sous la forme d'un prolongement d'une partie angulaire ou d'un coin d'une embase de conteneur, ledit montant pouvant être déplacé par pivotement entre une position redressée dans laquelle il est positionné sensiblement perpendiculairement par rapport à l'embase et une position repliée dans laquelle il repose sur un bord de l'embase ou sur un autre montant replié, au moins à proximité de son extrémité libre, conteneur (1) **caractérisé en ce qu'**il comprend, en outre, au moins un ensemble de moyens (8, 9, 9", 10, 12, 16) destinés à récupérer et à transmettre le mouvement de pivotement dudit au moins un montant (3) repliable pour provoquer, en liaison avec un mouvement de déplacement, préférentiellement de manière réversible, un changement d'état dudit conteneur (1), d'une partie ou d'un sous-ensemble au moins de ce dernier ou d'un ou plusieurs organe(s) mobile(s) (6) équipant ledit conteneur (1), la récupération du mouvement dudit montant (3) repliable s'effectuant, préférentiellement directement, au niveau de l'axe de pivotement (4') de celui-ci par l'intermédiaire d'un organe (9) assujetti ou solidaire en rotation audit axe de pivotement (4').

2. Conteneur selon la revendication 1, **caractérisé en ce que** les moyens (8, 9, 9", 10, 12, 16) destinés à récupérer et à transmettre le mouvement de pivotement dudit au moins un ou de chaque montant (3) repliable, intègrent des moyens mutuellement coopérants d'accouplement, de transmission, de transformation et/ou de distribution dudit mouvement, formant un mécanisme (7) de commande et d'actionnement et destinés à déplacer, préférentiellement de manière réversible selon le sens de pivotement, une partie du conteneur, un sous-ensemble ou des organes mobiles (6) en fonction du déplacement dudit montant repliable (3).

3. Conteneur selon la revendication 2, **caractérisé en ce que** le mécanisme (7) de commande et d'actionnement comprend des moyens (8, 9) de transmission et de distribution, unidirectionnelle ou bidirectionnelle, de mouvement intégrant des éléments de tringlerie, de transmission par câble(s) ou courroie(s) et/ou de liaison par engrènement, le mouvement de pivotement d'origine du montant (3) repliable subissant au moins une transformation ou modification avant de produire son action finale de changement d'état au niveau du conteneur (1), ladite action finale se présentant par exemple sous la forme d'un repliement d'au moins un montant intérieur, du déplacement d'au moins un plateau ou analogue muni de moyens de roulement ou du changement de position d'au moins un organe mobile (6) de maintien, de blocage ou de verrouillage.

4. Conteneur selon l'une quelconque des revendications 1 à 3, **caractérisé en ce que** les moyens (8, 9, 9", 10, 12, 16) destinés à récupérer et à transmettre le mouvement du montant repliable (3) associé forment un mécanisme (7) de commande ou d'actionnement groupé relié opérationnellement à au moins deux parties, sous-ensembles ou organes mobiles (6) du conteneur (1).

5. Conteneur selon l'une quelconque des revendications 1 à 4, **caractérisé en ce qu'**il comporte plusieurs montants repliables (3) coopérant chacun avec un ensemble (7) de moyens destinés à récupérer et à transmettre le mouvement de pivotement du montant (3) associé pour produire un changement d'état au moins partiel au niveau du conteneur (1).

6. Conteneur selon l'une quelconque des revendications 4 et 5, **caractérisé en ce que** le conteneur (1) comporte au moins deux, préférentiellement plusieurs organes mobiles (6) de maintien en position, de blocage ou de verrouillage d'objets, de pièces ou d'articles entreposés dans le conteneur, **en ce que** lesdits organes mobiles (6) peuvent être déplacés simultanément, tous ou au moins par groupe de deux, entre une position engagée ou active et une position dégagée ou inactive, par l'intermédiaire d'un mécanisme (7) de commande, préférentiellement groupée et logé dans l'embase (2), et **en ce que** le ou chaque mécanisme de commande (7) est relié cinématiquement à un montant (3) repliable, la position redressée du montant (3) correspondant à la position engagée ou active des organes mobiles (6) concernés et la position repliée dudit montant (3) correspondant à une position désengagée ou inactive desdits organes mobiles (6).

7. Conteneur selon la revendication 6, **caractérisé en ce que** le ou chaque mécanisme de commande groupée (7) est du type tringlerie à actionnement bidirectionnel et comprend essentiellement au moins un rail d'actionnement (8) pouvant être déplacée en translation entre deux positions extrêmes et relié cinématiquement, d'une part, en aval à au moins deux organes mobiles (6) associés et, d'autre part, en amont au ou à un montant repliable (3), ce par l'intermédiaire d'un organe d'accouplement et de transmission (9) couplé audit montant repliable (3) de manière à être assujetti à sa position en rotation autour de son axe de pivotement (4').

8. Conteneur selon la revendication 7, **caractérisé en ce que** l'organe ou chaque organe d'accouplement et de transmission (9) consiste en un arbre s'étendant à partir d'un montant repliable (3) le long d'un côté latéral de l'embase (2), solidaire en rotation dudit montant (3) à l'une de ses extrémités et relié au(x) rail(s) d'actionnement (8) par une liaison (10) du type à biellette ou analogue, préférentiellement par son autre extrémité.

9. Conteneur selon l'une quelconque des revendications 4 à 8, **caractérisé en ce que** les organes mobiles (6) reliés cinématiquement au ou à un mécanisme de commande (7) sont regroupés en plusieurs ensembles d'organes coopérant entre eux, notamment deux par deux, les organes (6) d'un même ensemble pouvant présenter des constitutions différentes et/ou être animés de mouvements mutuellement opposés ou inversés lors de l'actionnement de leur mécanisme de commande commun (7).

10. Conteneur selon l'une quelconque des revendications 4 à 9, **caractérisé en ce que** le mouvement de repliement du ou de chaque montant (3) actionnant un ou le mécanisme de commande groupée (7) est un mouvement fractionné, comportant au moins une position intermédiaire correspondant à une position fonctionnelle particulière d'au moins un organe mobile (6) relié audit mécanisme (7).

11. Conteneur selon l'une quelconque des revendications 4 à 10, **caractérisé en ce que** les organes mobiles (6) consistent en des bras pivotants, situés à distance de l'embase (2) et pouvant se déplacer dans un plan parallèle à cette dernière, lesdits bras (6) étant fixés sur les extrémités supérieures d'arbres (6') montés à rotation dans des sites (11) intégrés dans l'embase (2), lesdits arbres (6') étant reliés cinématiquement à la tringlerie de commande groupée (7) correspondante, par exemple par l'intermédiaire d'une liaison (12) du type à biellette ou analogue.

12. Conteneur selon l'une quelconque des revendications 2 à 6, **caractérisé en ce que** le ou chaque mécanisme (7) de commande et d'actionnement, préférentiellement du type groupé, comprend un moyen de transmission du mouvement de nature unidirectionnelle, fonctionnellement opposé et complémentaire d'un moyen (17) de sollicitation élastique du ou des organe(s) mobile(s) (6) à commander, par exemple un câble (8) relié cinématiquement au ou à un montant repliable (3) et apte à déplacer le ou chaque organe mobile (6) en dehors d'une position déterminée, à l'encontre dudit moyen de sollicitation élastique (17).

13. Conteneur selon l'une quelconque des revendications 4 à 12, **caractérisé en ce que** le ou chaque montant repliable (3) est pourvu d'une douille intégrée (13), le mécanisme de commande groupée (7) associé comprenant un organe d'accouplement et de transmission (9) fournissant, au niveau de son extrémité couplée au montant (3), un arbre de pivotement (9") dudit montant (3) reçu avec blocage en rotation dans ladite douille (13).

14. Conteneur selon l'une quelconque des revendications 4 à 12, **caractérisé en ce que** le ou chaque montant repliable (3) est pourvu d'un arbre de pivotement intégré, le mécanisme de commande groupée (7) associé comprenant un organe d'accouplement et de transmission (9) qui est couplé avec assujettissement en rotation audit arbre, par exemple au niveau d'une clavette latérale ou d'un site d'accouplement analogue dudit arbre de pivotement.

15. Conteneur selon l'une quelconque des revendications 1 à 14, **caractérisé en ce que** le support (5) sur lequel est monté avec pivotement le ou chaque montant repliable (3) présente, en coupe selon un plan parallèle au plan de l'embase, une section en U, de manière à fournir au montant en position redressée, d'une part, deux surfaces opposées de maintien latéral, perpendiculaires à l'axe de pivotement, et, d'autre part, une surface de butée en pivotement, perpendiculaire aux deux surfaces de maintien latéral.

16. Conteneur selon la revendication 15, **caractérisé en ce que** le ou chaque montant repliable (3) est pourvu d'un dispositif (14) de verrouillage amovible et automatique en position redressée, à une ou plusieurs positions de blocage.
